# EUROPÄISCHE PATENTSCHRIFT

(11) **EP 0 428 920 B1**
(45) Veröffentlichungstag und Bekanntmachung des Hinweises auf die Patenterteilung: **29.09.1993**
(21) Anmeldenummer: 90120967.6
(22) Anmeldetag: 01.11.1990
(51) Int. Cl.: F28F 9/22, F16N 39/02

(54) **Ölkühler**
Oil-cooler
Refroidisseur d'huile

(30) Priorität: 17.11.1989 DE 3938254
(43) Veröffentlichungstag der Anmeldung: 29.05.1991
(73) Patentinhaber: Behr GmbH & Co., D-70469 Stuttgart (DE)
(72) Erfinder: Armbruster, Horst, W-7132 Illingen (DE); Martin, Hans, Dipl.-Ing., W-7000 Stuttgart 1 (DE)
(74) Vertreter: Wilhelm & Dauster Patentanwälte European Patent Attorneys

(56) Entgegenhaltungen:
- EP-A- 0 120 497
- FR-A- 1 066 418
- FR-A- 1 565 980
- FR-A- 2 591 728
- FR-E- 65 106

## Beschreibung

Die Erfindung betrifft einen Ölkühler nach dem Oberbegriff des Patentanspruchs 1.

Ölkühler dieser Art sind bekannt (DE-A-34 40 064). Sie weisen den Vorteil auf, daß sie sich bei Bedarf ohne Löt- oder Schweißvorgang herstellen lassen, daß sie einfache kompakte Bauform haben und daß die Wasserdurchströmung durch die parallelen Rohre genau definiert ist. Bei den bekannten Bauarten strömt das zu kühlende Öl in stirnseitige Öffnungen des Gehäuses ein, verläßt das Gehäuse auf der entgegengesetzten Stirnseite und kann dann durch einen Ölfilter wieder durch die Mitte des Gehäuses zurück zum Motor gefördert werden. Die Aufenthaltsdauer des zu kühlenden Öls im Ölkühler ist bei diesen Bauarten relativ kurz.

Der Erfindung liegt die Aufgabe zugrunde, Ölkühler dieser Art in einfacher Weise so auszugestalten, daß die Verweilzeit des zuströmenden Öles im Wärmetauschraum größer wird, so daß auch eine Leistungssteigerung ohne größeren zusätzlichen Raumbedarf möglich wird.

Zur Lösung dieser Aufgabe werden die kennzeichnenden Merkmale des Patentanspruchs 1 vorgesehen. Durch diese Ausgestaltung wird das durch den Wärmetauscher durchströmende Öl umgelenkt und muß einen längeren Weg im Wärmetauscher zurücklegen, ehe es wieder austreten kann. Trotz geringer Bautiefe und kompakter Anordnung kann auf diese Weise eine große Kühlleistung erreicht werden.

Durch die erfindungsgemäße Ausgestaltung wird durch die Umlenkung bei gleicher durchströmender Menge eine höhere Geschwindigkeit des Öles erreicht, so daß damit auch ein besserer Wärmeübergang erzielbar ist.

Vorteilhafte Ausgestaltungen des Gegenstandes der Erfindung sind in den Unteransprüchen gekennzeichnet. So bieten die Merkmale der Unteransprüche 2 bis 4 den Vorteil, daß die Umlenkung des Öles in einem Trennraum ohne Rippen und Rohre erfolgt, so daß der durch die Umlenkung auftretende Druckverlust bei entsprechender Wahl des Querschnittes des Trennraumes zu vernachlässigen ist. Außerden wird des Vorteil erreicht, daß in diesem Trennraum eine Hülse als Befestigungsöffnung für den Ölkühler verlaufen kann. Nach den Merkmalen des Unteranspruches 5 wird die Möglichkeit eröffnet, die Ölströmung ventilgesteuert, oder abhängig von Druckunterschieden in bestimmte Bahnen zu lenken. Die Merkmale der Ansprüche 6 und 7 ergeben eine besonders einfache, leicht zu fertigende Bauform.

Nach den Ansprüchen 8 bis 10 ist es in besonders vorteilhafter Weise auch möglich, in dem Trennraum einen Bypasskanal unterzubringen, der dann, wenn zum Beispiel beim Start des Motors und bei noch sehr kaltem, zähen Öl der Widerstand des Rippenrohrblockes für das Öl zu groß ist, eine Durchströmung für das Öl ermöglicht. Dieser Bypasskanal kann mit einem Ventil versehen werden, das nach den Unteransprüchen 11 und 12 temperaturabhängig oder druckabhängig gesteuert sein kann und den Bypasskanal verschließt oder freigibt.

In der Zeichnung ist die Erfindung anhand von Ausführungsbeispielen dargestellt und wird im folgenden näher beschrieben. Es zeigen:
- Fig. 1: eine teilweise aufgeschnittene Ansicht auf eine Stirnseite eines Ölkühlers nach der Erfindung,
- Fig. 2: die Darstellung des Schnittes längs der Linie II-II durch den Ölkühler der Fig. 1, wobei noch ein Teilschnitt in einer anderen parallel zur Ebene II-II verlaufenden Ebene gezeigt ist,
- Fig. 3: den Schnitt durch den Ölkühler der Fig. 1 längs der Schnittlinie III-III, ebenfalls teilweise noch in einer anderen Schnittebene aufgebrochen,
- Fig. 4: die Darstellung des Schnittes durch den Ölkühler der Fig. 1 längs der Linie IV-IV,
- Fig. 5: die Darstellung einer anderen Ausführungsform eines Ölkühlers nach der Erfindung in einer Darstellung ähnlich Fig. 1 und
- Fig. 6: den Schnitt durch den Ölkühler der Fig. 5 längs der Linie VI-VI.

In den Fig. 1 bis 3 ist ein Ölkühler mit einem Gehäuse (1) mit zwei parallel zueinander verlaufenden Stirnseiten (1a und 1b) gezeigt, durch das eine Gehäusekammer (2) gebildet wird, in die als Wärmetauscher ein Rippenrohrblock (3) eingesetzt ist, der aus mehreren parallel zueinander verlaufenden Rohren (4) mit senkrecht zu den Rohrachsen verlaufenden Rippen (5) eingesetzt ist, die lamellenartig längs den Rohren angeordnet sind und alle Rohre umschließen. Die Rohre (4) sind mit ihren Enden in Rohrböden (6) dicht eingesetzt, welche die Gehäusekammer (2) auf zwei Seiten begrenzen. Die oberen und unteren Rohrböden sind jeweils durch Wasserkästen (7 und 8) abgeschlossen, die jeweils Strömungsräume für die Kühlflüssigkeit bilden, die beispielsweise durch einen der am Wasserkasten (8) angebrachten Stutzen (9) zu- und durch den anderen Stutzen (10) wieder abfließt. Der Wasserkasten (8) ist zu diesem Zweck zwischen den beiden Stutzen (9 und 10) mit einem Wandansatz (11) versehen, der sich an den zugeordneten Rohrboden (6) anlegt. Der Wasserkasten (7) besitzt eine solche Wand nicht. In ihm findet die Umlenkung der durch den Stutzen (9) zugeströmten Kühlmittelmenge von dem linken, als Teilblock ausgebildeten Flügel des Rippenrohrblockes (Fig. 1) zum rechten Teilblock-Flügel statt, der teilweise aufgebrochen dargestellt ist. Diese Ausgestaltung und Anordnung des Rippenrohrblockes entspricht insoweit dem bekannter Ölkühler.

Die Zu- und Abfuhr des von dem Kühlmittel zu kühlenden Öles erfolgt durch die Zuflußöffnung (12) im Sinn der Pfeile (14) der Fig. 2 in die Gehäusekammer (2). Die Zuflußöffnung (12) liegt in der Ansicht der Fig. 1 dem Betrachter zugewandt auf der vorderen Stirnseite. Die Strömung des eintretenden Öles wird durch eine dem linken Flügel (3a) des Rippenrohrblockes (3) zugeordnete, in der Fig. 1 gestrichelt eingezeichnete Trennwand (15) von der Stirnseite (1a) aus bis etwa in die Nähe der Stirnwand (1b) geleitet. Dort läßt die Trennwand (15) die in der Fig. 2 rechts gezeigte fensterartige Öffnung (16) offen, weil sich die freie Kante (15a) der Trennwand (15) nicht bis zur Stirnseite (1b) durchgehend erstreckt. Parallel zu dieser Stirnseite (1b) erfolgt daher in einem zwischen den Flügeln (3a und 3b) liegenden Trennraum (26) die Umlenkung des durch die Zuflußöffnung (12) eingetretenen Öles, das den Flügel (3a) des Rippenrohrblockes durchströmt hat, zum anderen Flügel (3b) des Rippenrohrblockes, der in der Darstellung der Fig. 3 zu erkennen ist. Das Öl strömt daher an der in der Fig. 1 hinten gelegenen Rückseite von links nach rechts und trifft dabei auf die dort vorgesehene Trennwand (17) auf, die sich entgegengesetzt zur Trennwand (15) von der Stirnseite (1b) aus zur gegenüberliegenden Seite (1a) erstreckt. Der freie Strömungsquerschnitt im Trennraum (26) kann vorteilhaft größer gewählt werden wie der Strömungsquerschnitt der fensterartigen Öffnungen (16), der wiederum mindestens so groß sein soll wie der Eintrittsquerschnitt der Zuflußöffnung (12). Auf diese Weise kann der Druckverlust des durchströmenden Öles durch die Umlenkung vernachlässigbar klein gehalten werden.

Die beiden Trennwände (15 und 17), die jeweils parallel zu den Rohren (4), aber senkrecht zu den Rippen (5) verlaufen, schliessen zwischen sich den Trennraum (26) ein, in dem eine durch eine Hülse (18) mit kreisförmigem Querschnitt gebildete Befestigungsöffnung für den Ölkühler verläuft. Die Hülse (18) könnte auch, wie in Fig. 5 gezeigt ist, einen rechteckigen oder quadratischen Querschnitt aufweisen. An ihr werden die Trennwände (15 und 17) dichtend angelegt.

Das an der Stirnseite (1b) umgelenkte Öl tritt daher in den Zwischenraum zwischen den beiden Trennwänden (15 und 17) ein und wird jeweils - in Fig. 1 - ober- und unterhalb der Hülse (18) zum Betrachter hin umgelenkt, bis es in die Nähe der Stirnseite (1a) kommt. Dort befindet sich die freie Kante (17a) der Trennwand (17), die wiederum, wie auf der anderen Seite zum Rippenrohrblock (3a), ein Fenster (16) nunmehr zum Flügel (3b) des Rippenrohrblockes frei läßt. Das Öl tritt daher von der Stirnseite (1a) her in den Flügel (3b) des Rippenrohrblockes (3) ein und strömt - in der Fig. 1 gesehen - vom Betrachter aus nach unten zur Abflußöffnung (19) für das Öl, die an der Stirnseite (1b) der Gehäusekammer (2) angeordnet ist. Das Öl verläßt den Ölkühler in Richtung der Pfeile (20) in Fig. 3.

Fig. 4 zeigt schematisch den Strömungsverlauf des Öles durch die beiden Flügel (3a und 3b) des Rippenrohrblockes, wobei die schematische, durch den Pfeil (21) dargestellte Umlenkung des Öles nicht in dem zylindrischen Raum innerhalb der Fig. 4 geschnittenen Hülse (18), sondern jeweils in dem Zwischenraum unter- und oberhalb dieser Hülse im Sinn des Pfeiles (21) stattfindet.

Durch die Zwangsumlenkung wird das zu kühlende Öl gezwungen, zum Wärmetausch den doppelten Weg gegenüber Ölkühlern nach dem Stand der Technik in der Gehäusekammer zurückzulegen. Die Kühlleistung des Ölkühlers wird dadurch erhöht. Da die Gehäuse für die Kühler auch komplett gelötet werden können, lassen sich Ölkühler dieser Art auch mit höheren Betriebsdrücken einsetzen. Der Öldurchsatz kann dadurch pro Flächeneinheit vergrößert werden.

Die Fig. 5 schließlich zeigt eine Bauart eines Ölkühlers, die ähnlich Fig. 1 ausgebildet ist. Abweichend ist jedoch, daß die Gehäuseabmessungen auf der Eintrittsseite des Wassers, in dem dem Zuflußstutzen (9') zugeordneten Gehäuseraum und daher bezüglich des Flügels (3a) des Rippenrohrblockes größer als für den Flügel (3b) ausgebildet sind, durch den das Wasser vom Rücklaufstutzen (10') gelangt. Die Ölzuströmung kann hier so gewählt werden, daß das noch heiße Öl zunächst dem größeren Flügel (3a) des Rippenrohrblockes zugeführt wird und dann erst zur anderen Seite umgelenkt wird. Beim Ausführungsbeispiel der Fig. 5 ist die Befestigungsöffnung (18') von einem hülsenartigen Rohr (22) mit quadratischem Querschnitt umgeben. An dieses Rohr schließen nach außen jeweils zwei den Abstand zwischen Rohrboden (6) und Rohr (22) überbrückende U-förmige Profile (23 bzw. 24) an, die bei dieser Ausführungsform daher zusammen mit den mit ihren Stegen (23a bzw. 24a) fluchtenden Seiten des Rohres (22) die jeweiligen Trennwände (15 bzw. 17) der Ausführungsform der Fig. 1 bis 4 bilden. Die Fenster (16) können jeweils durch Ausstanzungen in den Profilteilen (23 bzw. 24) gebildet werden.

Diese Ausführungsform eröffnet auch die Möglichkeit, zum Beispiel in dem zwischen den beiden Profilen (23 und 24) liegenden Teil des Rohres (22) ein Ventil (25) anzuordnen, das die Möglichkeit eröffnet, das zu kühlende Öl schon nach dem Durchströmen des ersten Flügels des Rippenrohrblockes oder auch - bei entsprechender Anordnung der Überströmfenster (16) - erst nach dem Durchströmen des zweiten Flügels in die mittlere Öffnung (18') und von dort aus unmittelbar zum Motor zurückführen. Das Öl kann auch bei dieser Ausführungsform mehrfach innerhalb des Wärmetauschraumes umgelenkt werden.

Wie Fig. 6 zeigt, ist bei der Bauart nach Fig. 5 in dem von den Profilen (24) jeweils beidseits der Hülse (18') gebildeten Trennraum (26') auf einer Seite ein Bypasskanal (27) in der Form eines Rohres eingesetzt, das mit seinen beiden Enden dicht mit der Gehäusewandung abschließt. Am oberen Ende des Rohres (27) ist ein Ventil (25) in der Form eines Bimetallstreifens angeordnet, der dicht auf der Öffnung des Rohres liegt und den Bypasskanal (27) in dieser Lage unwirksam macht. Der Bimetallstreifen (25) kann dabei so ausgelegt sein, daß er sich unterhalb einer bestimmten Temperatur des ihn umgebenden Öles nach außen abbiegt und so den direkten Strömungsweg für Öl von einem nicht gezeigten Motor zum Filter oder umgekehrt freigibt. Dies hat den Vorteil, daß sehr kaltes Öl, zum Beispiel beim Start des Motors im Winter, unmittelbar durch den Bypasskanal zum Motor strömen kann und nicht durch den Widerstand des Rippenrohrblockes an dieser Strömung gehindert wird.

Anstelle des Bimetallstreifens (25) wäre es auch denkbar, ein druckabhängig steuerndes Ventil zum Verschließen des Bypasskanales (27) vorzusehen, das dem gleichen Zweck dient und bei einem zu großen Druck des Öles, das im kalten Zustand sehr zäh sein kann, nachgibt und die direkte Strömung durch den Bypasskanal (27) freigibt.

Möglich wäre es schließlich auch, den Bypasskanal (27) unmittelbar als Drosselelement so auszulegen, daß nur eine bestimmte Mindestmenge des Öles durch ihn hindurchläuft, die bei höherer Zähigkeit des Öles aber ebenfalls größer ist als bei einem heißen dünnflüssigen Öl.

## Patentansprüche

1. Ölkühler mit einem von Kühlflüssigkeit durchströmten Rippenrohrblock (3), der in eine von Öl durchflossene, mit einer Zu- und einer Abflußöffnung (12 bzw. 19) für das Öl versehene Gehäusekammer (2) eingesetzt ist und aus einer Vielzahl von parallelen Rohren (4) besteht, die mit im wesentlichen senkrecht zu ihrer Längsrichtung verlaufenden und vom Öl umspülten durchgehenden Rippen (5) untereinander verbunden sind, dadurch gekennzeichnet, daß mindestens an der die Zuflußöffnung (12) für das Öl aufweisenden Gehäuseseite (1a) eine sich in die Gehäusekammer (2) erstreckende Trennwand (15) zur Führung des Ölstromes angeordnet ist und daß die Abflußöffnung (19) für das Öl auf der von der Zuflußöffnung (12) abgewandten Seite der Trennwand (15) angeordnet ist, daß die Trennwand (15) senkrecht zu den Rippen (5) verläuft, daß an der der Zuflußöffnung (12) gegenüberliegenden Gehäuseseite (1b) eine parallel zu der ersten Trennwand (15) angeordnete zweite Trennwand (17) auf der der Zuflußöffnung (12) zugewandten Seite der Abflußöffnung (19) vorgesehen ist und die Trennwände (15, 17) einen Trennraum (26) in der Gehäusekammer (2) zwischen sich einschließen, wobei sich die zweite Trennwand (17) bis nahezu in den Bereich der die Zuflußöffnung (12) aufweisenden Gehäuseseite (1a) erstreckt und die Abflußöffnung (19) in der von der Zuflußöffnung (12) abgewandten Gehäuseseite (1b) angeordnet ist oder wobei
sich die zweite Trennwand (17), wie die erste Trennwand (15), von der die Zuflußöffnung (12) aufweisenden Gehäuseseite (1b) aus in die Gehäusekammer (2) erstreckt und die Abflußöffnung (19) auf der gleichen Gehäuseseite (1a) wie die Zuflußöffnung angeordnet ist.

2. Ölkühler nach Anspruch 1, dadurch gekennzeichnet, daß die Trennwand (15) sich bis nahezu in den Bereich der gegenüberliegenden Gehäuseseite (1b) erstreckt.

3. Ölkühler nach Anspruch 1, dadurch gekennzeichnet, daß der Rippenrohrblock (3) aus Teilblöcken (3a, 3b) besteht.

4. Ölkühler nach Anspruch 1, dadurch gekennzeichnet, daß im Trennraum (26) eine den Rippenrohrblock (3) quer zur Richtung der Rohre (4) durchquerende und von einer Hülse (18, 22) gebildete Befestigungsöffnung für den Ölkühler vorgesehen ist.

5. Ölkühler nach einem der Ansprüche 1 bis 4, dadurch gekennzeichnet, daß in mindestens einer der Trennwände (15, 17) durch Ventile abschließbare Überströmöffnungen für das Öl vorgesehen sind.

6. Ölkühler nach einem der Ansprüche 1 bis 4, dadurch gekennzeichnet, daß die Trennwände Wandungen von parallel zu der Befestigungsöffnung verlaufenden Profilteilen (22, 23, 24) sind, die in den Rippenrohrblock (3) eingeschoben sind.

7. Ölkühler nach Anspruch 5, dadurch gekennzeichnet, daß die Trennwände aus einer Seitenwand einer rechteckigen, die Befestigungsöffnung (18') umgebenden Hülse (22) und aus den Stegen (23a, 24a) von jeweils zwei zwischen Hülse (22) und Rohrboden (6) eingeschobenen U-Profilen (23, 24) bestehen.

8. Ölkühler nach Anspruch 1, dadurch gekennzeichnet, daß im Trennraum (26') ein Bypasskanal (27) verläuft.

9. Ölkühler nach Anspruch 8, dadurch gekennzeichnet, daß der Bypasskanal (27) als Drosselelement ausgelegt ist.

10. Ölkühler nach Anspruch 8, dadurch gekennzeichnet, daß der Bypasskanal (27) auf mindestens einer Seite durch ein Ventil (25) abgeschlossen ist.

11. Ölkühler nach Anspruch 10, dadurch gekennzeichnet, daß das Ventil (25) temperaturabhängig gesteuert ist.

12. Ölkühler nach Anspruch 10, dadurch gekennzeichnet, daß das Ventil druckabhängig gesteuert ist.

## Claims

1. Oil cooler having a finned-tube block (3) that is passed by a cooling agent and is inserted in a housing chamber (2), which cooler is passed by oil and is provided with an inlet and a discharge opening (12, 19) for the oil, the said block being composed of a plurality of parallel tubes (4) which are interconnected by continuous ribs (5) which latter extend substantially perpendicularly to their longitudinal extension and are passed by the oil, characterized in that at least the housing side (1a) that comprises the inlet opening (12) for the oil is provided with a partition wall (15) extending into the housing chamber (2), for guiding the oil flow, and that the discharge opening (19) for the oil is arranged on the side of the partition wall opposite the inlet opening (12), that the partition wall (15) extends perpendicularly to the ribs (5), that a second partition wall (17) extending in parallel to the said first partition wall (15) is provided on the housing side (lb) opposite the inlet opening (12), on the side of the discharge opening (19) opposite the inlet opening (12), and the partition walls (15, 17) enclose between them a partition space (26) in the housing chamber (2), the second partition wall (17) extending almost into the area of that housing side (1a) which comprises the inlet opening (12), and the discharge opening (19) being arranged in the housing side (1b) opposite the inlet opening (12), or the second partition wall (17) extending, just as the said first partition wall (15), from the housing side (1b), which comprises the inlet opening (12), into the housing chamber (2) and the discharge opening (19) being arranged on the same housing side (1a) as the inlet opening.

2. Oil cooler according to claim 1, characterized in that the partition wall (15) extends almost into the area of the opposite housing side (1b).

3. Oil cooler according to claim 1, characterized in that the finned-tube block (3) comprises partial blocks (3a, 3b).

4. Oil cooler according to claim 1, characterized in that the partition space (26) comprises a mounting opening for the oil cooler which crosses the finned-tube block (3) in a direction transverse to the extension of the tubes (4) and which is formed by a sleeve (18, 22).

5. Oil cooler according to any of claims 1 to 4, characterized in that overflow openings for the oil, that can be closed by valves, are provided in at least one of the partition walls (15, 17).

6. Oil cooler according to any of claims 1 to 4, characterized in that the partition walls are formed by the walls of profile elements (22, 23, 24), which extend in parallel to the mounting openings and which are inserted into the finned-tube block (3).

7. Oil cooler according to claim 5, characterized in that the partition walls consist of a side wall of a rectangular sleeve (22) enclosing the mounting opening (18'), and of the legs (23a, 24a) of U-shaped sections (23, 24) which are inserted in pairs between the sleeve (22) and the tube plate (6).

8. Oil cooler according to claim 1, characterized in that a by-pass channel (27) extends through the partition space (26').

9. Oil cooler according to claim 8, characterized in that the by-pass channel (27) is designed as a throttle element.

10. Oil cooler according to claim 8, characterized in that the by-pass channel (27) is closed on at least one side by a valve (25).

11. Oil cooler according to claim 10, characterized in that the valve (25) is controlled in response to temperature.

12. Oil cooler according to claim 10, characterized in that the valve is controlled in response to pressure.

## Revendications

1. Refroidisseur d'huile, comportant un ensemble de tubes ailetés (3), traversés par un liquide de refroidissement, qui est disposé dans une chambre de carter (2) parcourue par l'huile et pourvue d'une ouverture d'entrée (12) et d'une ouverture de sortie (19) pour l'huile, et qui se compose d'un grand nombre de tubes parallèles (4), qui sont reliés entre eux par des ailettes (5) continues, orientées dans l'essentiel perpendiculairement à la direction longitudinale des tubes et balayées par l'huile, caractérisé en ce qu'au moins sur le côté (1a) du carter comportant l'ouverture d'entrée (12) pour l'huile, il est prévu une paroi séparatrice (15), s'étendant dans la chambre de carter (2) et servant au guidage de l'écoulement d'huile et en ce que l'ouverture de sortie (19) pour l'huile est disposée sur le côté de la paroi séparatrice (15) qui est opposé à l'ouverture d'entrée (12), en ce que la paroi séparatrice (15) est orientée perpendiculairement aux ailettes (5), en ce qu'il est prévu sur le côté (1b) du carter qui est opposé à l'ouverture d'entrée (12) une seconde paroi séparatrice (17), disposée parallèlement à la première paroi séparatrice (15) et située sur le côté de l'ouverture de sortie (19) qui est dirigé vers l'ouverture d'entrée (12), et en ce que les parois séparatrices (15, 17) délimitent entre elles dans la chambre de carter (12) un volume séparateur, la seconde paroi séparatrice (17) s'étendant jusque pratiquement dans la zone du côté de carter (1a) comportant l'ouverture d'entrée (12) tandis que l'ouverture de sortie (19) est disposée dans le côté de carter (1b) opposé à l'ouverture d'entrée (12), ou bien la seconde paroi séparatrice (17), comme la première paroi séparatrice (15), s'étend à partir du côté de carter (1b) comportant l'ouverture d'entrée (12) jusque dans la chambre de carter (2) et l'ouverture de sortie (19) est disposée sur le même côté de carter (1a) que l'ouverture d'entrée.

2. Refroidisseur d'huile selon la revendication 1, caractérisé en ce que la paroi séparatrice (15) s'étend jusqu'approximativement dans la zone du côté de carter (1b) situé à l'opposé.

3. Refroidisseur d'huile selon la revendication 1, caractérisé en ce que l'ensemble de tubes ailetés (3) se compose d'ensembles partiels (3a, 3b).

4. Refroidisseur d'huile selon la revendication 1, caractérisé en ce qu'il est prévu dans le volume séparateur (26) une ouverture de fixation pour le refroidisseur d'huile, cette ouverture étant orientée perpendiculairement à la direction des tubes (4) et étant créée par une douille (18, 22).

5. Refroidisseur d'huile selon une des revendications 1 à 4, caractérisé en ce qu'il est prévu dans au moins une des parois séparatrices (15, 17) des ouvertures de trop-plein pour l'huile, ces ouvertures pouvant être obturées par des soupapes.

6. Refroidisseur d'huile selon une des revendications 1 à 4, caractérisé en ce que les parois séparatrices sont constituées par des parois de parties de profilés (22, 23, 24) orientées parallèlement à l'ouverture de fixation et qui sont engagées dans l'ensemble de tubes ailetés (3).

7. Refroidisseur d'huile selon la revendication 5, caractérisé en ce que les parois séparatrices se composent d'une paroi latérale d'une douille rectangulaire (22), entourant l'ouverture de fixation (18'), et des ailes (23a, 24a) de respectivement deux profilés en U (23, 24) engagés entre la douille (22) et la plaque tubulaire (6).

8. Refroidisseur d'huile selon la revendication 1, caractérisé en ce qu'il est prévu un canal de dérivation (27) dans le volume séparateur (26').

9. Refroidisseur d'huile selon la revendication 8, caractérisé en ce que le canal de dérivation (27) est agencé comme un élément d'étranglement.

10. Refroidisseur d'huile selon la revendication 8, caractérisé en ce que le canal de dérivation (27) est obturé, au moins d'un côté, par une soupape (25).

11. Refroidisseur d'huile selon la revendication 10, caractérisé en ce que la soupape (25) est commandée en fonction de la température.

12. Refroidisseur d'huile selon la revendication 10, caractérisé en ce que la soupape est commandée en fonction de la pression.
